# EUROPÄISCHE PATENTSCHRIFT

(11) **EP 1 462 630 B1**
(45) Veröffentlichungstag und Bekanntmachung des Hinweises auf die Patenterteilung: **28.05.2008**
(21) Anmeldenummer: 04004793.8
(22) Anmeldetag: 02.03.2004
(51) Int. Cl.: F02B 67/06, F02B 63/06

(54) **Zugmittelantrieb**
Belt drive
Entraînement à courroie

(30) Priorität: 24.03.2003 DE 10313132
(43) Veröffentlichungstag der Anmeldung: 29.09.2004
(73) Patentinhaber: Schaeffler KG, 91074 Herzogenaurach (DE)
(72) Erfinder: Bertelshofer, Thomas, 91320 Ebermannstadt (DE); Hänsel, Tino, 91448 Emskirchen (DE)

(56) Entgegenhaltungen:
- EP-A- 0 517 185
- DE-A- 4 309 548
- DE-A- 10 151 795
- DE-A- 19 511 188
- DE-A- 19 624 240
- US-B1- 6 501 190

## Beschreibung

### Gebiet der Erfindung

Die vorliegende Erfindung bezieht sich auf einen Zugmittelantrieb, der zum Antrieb von zumindest einem Aggregat einer Brennkraftmaschine vorgesehen ist. Dabei umfasst der Zugmitteltrieb ein Zugmittel, dass Laufscheiben des Abtriebsorgans und zumindest eines Antnebsorgans verbindet Zwei radial beabstandede Maschinenteile des Antriebsorgans bilden einen kreisringförmigen Einbauraum, der für eine Freilaufeinheit bestimmt ist, die eine Freilaufkuppklung und zumindest ein Wälzlager einschließt Die Freilaufkupplung hat die Aufgabe, bei Schwankungen einer Winkelgeschwindigkeit das Antriebsorgan nur bei einer beschleunigten Winkelgeschwindigkeit anzutreiben

### Hintergrund der Erfindung

Zugmittelanbtriebe von Brennkraftmaschinen sind der funktionsbedingten Drehungleichförmigkeit der Brennkraftmaschine ausgesetzt Die Drehungleichformigkeit leitet ein Wechselmoment und damit verbunden Schwankungen der Winkelgeschwindigkeit in den Zugmittelantrieb, die bei anzutreibenden Aggregaten mit großen Drehmassen, wie beispielsweise einem Generator, einem Klimakompressor oder Pumpen mit zusätzlichen Schwungmassen insbesondere das Zugmittel des Zugmittelantriebs hoch belasten.

Als Maßnahme, die Belastung des Zugmittelantriebs zu reduzieren ist aus der DE 195 11 188 A1 eine Freilaufkupplung bekannt, die in einer Ablaufscheibe des riemengetriebenen Generators integriert ist. Die Freilaufkupplung ist so aufgebaut und in die Laufscheibe eingesetzt, dass einerseits in einer Beschleunigungsphase des Zugmittelantriebs die von der Kurbelwelle, dem Antriebsorgan, in das Zugmittel eingeleitete Drehbewegung durch die eingekoppelte Freilaufkupplung unmittelbar auf den Generator übertragen wird. Andererseits entkoppelt die Freilaufkupplung, sobald die Eigenverzögerung des Generators kleiner ist als die Verzögerung der Laufscheibe, die mit Abtriebsorgan, der Kurbelwelle der Brennkraftmaschine in Verbindung steht.

### Zusammenfassung der Erfindung

Die Problemstellung der vorliegenden Aufgabe besteht darin, einen Zugmittelantneb nach den Merkmalen des Oberbegriffs von Anspruch 1 derartig weiter zu bilden, dass die Freilaufeinheit sowohl ein starkes Wechselmoment des anzutreibenden Aggregates als auch die im Zugmittelantrieb eingeleitete Drehungleichförmigkeit der Brennkraftmaschine kompensiert.

Erfindungsgemäß wird diese Aufgabenstellung in einem Zugmittelantrieb für eine Hochdruckpumpe realisiert, die vorzugsweise für Diesel-Speichereinspritzsysteme (Common Rail) heutiger Diesel-Brennkraftmaschinen bestimmt ist Zur Erzielung verkürzter Hochdruckleitungen zwischen der Hochdruckpumpe und dem Hochdruckspeicher dieser Einspritzsysteme wird die Hochdruckpumpe von dem Steuertrieb bzw der Nockenwelle angetrieben Der dazu separat vom Steuertrieb vorgesehene Zugmittelantrieb verbindet die Laufscheiben des Abtriebsorgans vorzugsweise, eine mit der Nockenwelle verbundene Laufscheibe mit dem Abtriebsorgan, ausgebildet als eine der Hochdruckpumpe zugeordnete Laufscheibe.

Kraftstoff-Hochdruckpumpen weisen einen ungleichmäßigen Drehmomentenverlauf auf, wodurch diese Pumpen eine nachteilige Schwingungsanregung des Zugmittelantriebs auslösen, verbunden mit negativen Rückwirkungen auf den Steuertrieb bzw auf die Steuerzeiten der Brennkraftmaschine

Der Antrieb einer Diesel-Hochdruckpumpe für ein Diesel-Speichereinspritzsystem erfordert keine genaue Winkellage zwischen den Abtriebsorgan und dem Antriebsorgan. Folglich kann dem Antriebsorgan des Zugmittelantriebs für eine Diesel-Hochdruckpumpe eine Freilaufeinheit zugeordnet werden. Durch diese Maßnahme werden kritische Wechselmomente aus dem Zugmittelantrieb abgekoppelt, verbunden mit einer Entlastung des Zugmittels, wodurch sich gleichzeitig ein gerauschoptimierter Zugmittelantrieb einstellt. Weiterhin unterbleibt eine nachteilige Überlagerung der funktionsbedingten Drehungleichformigkeit der Brennkraftmaschine mit den Wechselmomenten der Diesel-Hochdruckpumpe auf die zwei miteinander verbundenen Zugmitteltriebe

Erfindungsgemäß ist die Freilaufeinheit einem Aggregat mit einem stark schwankenden Antriebsmoment zugeordnet , das funktionsbedingt bzw. bedingt durch die Bauweise einen ungleichmäßigen Drehmomentverlauf aufweist und folglich den damit in Verbindung stehenden Zugmitteltrieb, insbesondere das Zugmittel stark beansprucht Die für einen Dieselmotor mit einem Speichereinspntzsystem (Common Rail) bestimmte Hochdruckpumpe ist zur Erzielung kurzer Druckleitungen zwischen dem Hochdruckspeicher und der Hochdruckpumpe im Bereich des Zylinderkopfes der Brennkraftmaschine angeordnet Dazu bietet es sich an, den Steuertneb der Brennkraftmaschine zum Antneb der Hochdruckpumpe zu nutzen Da für den Steuertneb ublicherweise ein Zugmitteltrieb vorgesehen ist, stellt der Hochdruckpumpenantrieb zwei in Reihe geschaltete Zugmitteltriebe der, wobei der erste, dem Steuertrieb zugeordnete Zugmitteltrieb einen direkten Winkelbezug zwischen dem Antnebsorgan und dem Abtriebsorgan, der Kurbelwelle und der Nockenwelle funktionsbedingt erfordert. Für den nachgeschalteten, dem Antrieb der Diesel-Hochdruckpumpe bestimmten zweiten Zugmitteltrieb, ist erfindungsgemäß dem Antriebsorgan die Freilaufeinheit zugeordnet, wodurch sich eine Beruhigung des Zugmittels einstellt, zur Erzielung eines geräuschoptimierten, die Lebensdauer erhöhenden Zugmitteltriebs.

Vorteilhafter Ausgestaltungen der Erfindung sind Gegenstand der abhängigen Ansprüche 2 bis 12.

Die Freilaufeinheit ist gemäß einer vorteilhaften Ausgestaltung der Erfindung in der Laufscheibe der Diesel-Hochdruckpumpe und damit in dem Antriebsorgan integriert. Der für die Freilaufeinheit vorgesehene Einbauraum ist radial innen von einem drehstarren mit der Pumpenwelle verbundener Innenring und außenseitig von einem Außenring der Laufscheibe begrenzt Zur Erzielung eines abgedichteten Einbauraumes und einer verbesserten Lebensdauer der Freilaufeinheit ist dem Einbauraum jeweils stirnseitig eine Abdichtung zugeordnet Als Abdichtung bietet sich an, diese drehstarr an dem Außenring der Laufscheibe zu befestigen, wobei die zugehörige Dichtlippe unter Einhaltung eines definierten Dichtspaltes bis an den Innenring herangeführt ist.

Eine erfindungsgemäße Weiterbildung sieht vor, die Freilaufeinheit innerhalb des Pumpengehäuses. anzuordnen, wobei die Freilaufeinheit zwei Wellenzapfen der Hochdruckpumpe verbindet. Vorteilhaft greift ein erster Wellenzapfen spielbehaftet in eine topfartige Aufnahme des zweiten Wellenzapfens ein, wobei sich ein kreisringförmiger Ringspalt bzw Einbauraum zur Aufnahme der Freilaufeinheit einstellt. Diese Anordnung bildet einen geschützten Einbauraum der Freilaufeinheit, die keine Abdichtung erfordert Durch die in das Pumpengehäuse verlagerte Freilaufeinheit ergibt sich ein vergroßerter Gestaltungsfreiraum für die Laufscheibe der Hochdruckpumpe ein

Der Aufbau von Hochdruckpumpen für Diesel-Speichereinspritzsysteme sieht vor, diese Pumpen mit einer rotierenden Schwungmasse zu versehen, als Ausgleich für das schwankende Antriebsmoment, wodurch ein beruhigter Zugmitteltrieb realisiert werden kann.

Als Zugmittel für den Zugmittelantrieb, der zum Auftrieb der Hochdruckpumpe bestimmt ist, eignet sich bevorzugt ein Zahnriemen, um einen schlupffreien Antrieb zu gewährleisten Alternativ zu einem Zahnriemen schließt die Erfindung zum Antrieb der Hochdruckpumpe einen Flachriemen oder eine Kette als Zugmittel ein.

Für die Funktion des Zugmittelantriebs ist eine Vorspannung des Zugmittels erforderlich, die vorzugsweise mittels einer separaten Spannvorrichtung erzielbar ist. Dazu eignet sich beispielsweise eine Exzenter-Spannvorrichtung, bei der eine federkraftbeaufschlagte Spannrolle oder Laufscheibe selbsttätig, vorzugsweise im Bereich des Leerturms, an dem Zugmittel abgestützt ist.

Alternativ zu einer separaten Spannvorrichtung bietet sich eine schwenkbare Hochdruckpumpe an, die über ein Federelement abgestützt, eine erforderliche Vorspannkraft des Zugmittels sicherstellt. Dazu beaufschlagt das Federmittel die Hochdruckpumpe in eine das Zugmittel vorspannendende Drehrichtung Die schwenkbar angeordnete Hochdruckpumpe ist dabei über eine elastische Druckleitung mit dem Hochdruckspeicher des Diesel-Speichereinspritzsystems der Brennkraftmaschine verbunden.

Der erfindungsgemäße Zugmittelantrieb umfasst bevorzugt eine als Klemmkörperfreilauf gestaltete Freilaufkupplung. Alternativ dazu schließt die Erfindung einen Klemmrollenfreilauf oder einen Hülsenfreilauf ein Da die Erfindung sich auf kein konkretes Freilaufkonzept beschränkt, bietet es sich weiterhin an, als Freilaufkupplung einen Schlingbandfreilauf einzusetzen

### Kurze Beschreibungen der Zeichnungen

Bevorzugte Ausfuhrungsbeispiele der Erfindung sind in drei Figuren dargestellt

Es zeigen:
- Figur 1: den Aufbau eines erfindungsgemäßen Zugmittelantriebs;
- Figur 2: einen Teilbereich der im Schnitt dargestellten Hochdruckpumpe, gemäß dem Schnittverlauf 2-2, gemäß Figur 1,
- Figur 3: einen Ausschnitt einer Hochdruckpumpe bei der die Freilaufeinheit innerhalb des Pumpengehäuses integriert ist.

### Detaillierte Beschreibung der Zeichnungen

Die Figur 1 zeigt einen Zugmittelantrieb 1 zwischen einem Abtriebsorgan 2 und einem Antnebsorgan 3 Das Abtriebsorgan 2 stellt dabei eine drehstarre mit einer Nockenwelle einer Brennkraftmaschine verbundene Laufscheibe 4 dar, wobei die Nockenwelle und damit das Abtnebsorgan 2 einen Antrieb von einer in Figur 1 nicht abgebildeten, mit einer Kurbelwelle verbundenen Laufscheibe erfahrt, und dazu ein weiterer Zugmitteltrieb 5 vorgesehen ist Ein Zugmittel 7 verbindet das Abtriebsorgan 2 mit dem Antriebsorgan 3 und umschließt dabei zumindest teilweise die Laufscheibe 4 sowie die zugehörige, dem Antriebsorgan 3 zugeordnete Laufscheibe 6. Das eine Diesel-Hochdruckpumpe darstellende Antnebsorgan 3 umfasst eine, der Laufscheibe 6 zugeordnete Freilaufeinheit 8a. Zur Erzielung einer ausreichenden Vorspannung des Zugmittels 7 schließt der Zugmittelantrieb 1 weiterhin eine Spannvorrichtung 9 ein Diese selbsttätige, einen Exzenter einschließende Spannvorrichtung 9 stützt sich an dem im Uhrzeigersinn umlaufenden Zugmittelantriebs 1 im Leerturm an dem Zugmittel 7 ab Der Zugmittelantrieb 1 ist wie Figur 1 darstellt, dem Zugmittelantrieb 5 nachgeordnet und vermeidet eine nachteilige Übertragung einer Drehungleichformigkeit der Brennkraftmaschine von dem Abtnebsorgan 2 auf das Antriebsorgan 3 aufgrund der erfindungsgemäß in die Laufscheibe 6 integnerten Freilaufeinheit 8a

Den Aufbau des Antriebsorgans 3, insbesondere die Einbaulage der Freilaufeinheit 8a innerhalb der Laufscheibe 6 verdeutlicht die Figur 2. Die Laufscheibe 6 umfasst einen drehstarr mit einer Pumpenwelle 11 a verbundenen Innenring 12, der radial beabstandet, unter Bildung eines kreisringförmigen Einbauraumes 15, von einem Außenring 16 umschlossen ist. Die in einem Gehäuse 14 einer Hochdruckpumpe wälzgelagerte Pumpenwelle 11a ist dabei über einen als Konusverband 13 ausgebildeten Pressverband mit der Laufscheibe 6 verbunden. Der Einbauraum 15 dient zur Aufnahme der Freilaufeinheit 8a, die mittig eine Freilaufkupplung 17a einschließt, der beidseitig ein Wälzlager 18, 19 zugeordnet ist. Zur Erzielung einer abgedichteten Freilaufkupplung 17a bietet es sich an, den Einbauraum 15 beidseitig mittels einer Abdichtung zu verschließen. Ausgehend von dem Gehäuse 14 der Hochdruckpumpe 20 ist der Laufscheibe 6 die Schwungmasse 10 vorgelagert. Die auf einer Führungsbuchse 21 zentrierte Schwungmasse 10 stützt sich axial an dem Innenring 12 der Laufscheibe 6 ab. Eine für die Funktion des Konusverbandes 13 erforderliche Axialkraft wird mittels der Führungsbuchse 21 erreicht, die gleichzeitig die Funktion einer Schraubenmutter ausübt, die auf einen endseitigen Gewindeabschnitt 22 der Pumpenwelle 11a verschraubt, über eine Schulter der Schwungmasse 10 eine Axialkraft auf den Konusverband 13 ausubt

Die Figur 3 zeigt einen zu Figur 2 abweichenden zweiteiligen Aufbau der Pumpenwelle 11b, die zwei Wellenzapfen 23, 24 einschließt Der über den Konusverband 13 kraft- und formschlüssig mit der Laufscheibe 6 verbundene Wellenzapfen 23 bildet eine topfartige Aufnahme 25, in die radial beabstandet der Wellenzapfen 24 eingreift Dabei bildet sich ein kreisförmiger Einbauraum 26, der zur Aufnahme der Freilaufeinheit 8b bestimmt ist Abweichend zu der Freilaufeinheit 8a gemaß Figur 2, schließt die Freilaufeinheit 8b gemäß Figur 3 nur ein seitlich der Freilaufkupplung 17b nebengeordnetes Wälzlager 27 ein. Der Wellenzapfen 23 ist über das Wälzlager 28 drehbar in dem Gehäuse 14 der Hochdruckpumpe 20 gelagert

### Bezugszahlenliste

- 1: Zugmittelantrieb
- 2: Abtriebsorgan
- 3: Antriebsorgan
- 4: Laufscheibe
- 5: Zugmittelantrieb
- 6: Laufscheibe
- 7: Zugmittel
- 8a: Freilaufeinheit
- 8b: Freilaufeinheit
- 9: Spannvorrichtung
- 10: Schwungmasse
- 11a: Pumpenwelle
- 11 b: Pumpenwelle
- 12: Innenring
- 13: Konusverband
- 14: Gehäuse
- 15: Einbauraum
- 16: Außenring
- 17a: Freilaufkupplung
- 17b: Freilaufkupplung
- 18: Wälzlager
- 19: Wälzlager
- 20: Hochdruckpumpe
- 21: Führungsbuchse
- 22: Gewindeabschnitt
- 23: Wellenzapfen
- 24: Wellenzapfen
- 25: Aufnahme
- 26: Einbauraum
- 27: Wälzlager
- 28: Walzlager

## Patentansprüche

1. Zugmittelantrieb, der zum Antrieb von zumindest einem Aggregat einer Brennkraftmaschine vorgesehen ist , umfasst ein Laufscheiben (4, 6) eines Abtriebsorganes (2) und eines Antriebsorganes (3) verbindendes Zugmittel (7), wobei zwischen radial beabstandeten Maschinenteilen des Antriebsorganes (3), in einem kreisringförmigen Einbauraum (15, 26) eine Freilaufeinheit (8a, 8b), bestehend aus einer Freilaufkupplung (17a, 17b) und zumindest einem Wälzlager (18, 19, 27) eingesetzt ist, wobei die Freilaufkupplung (17a, 17b) bei Schwankungen einer Winkelgeschwindigkeit das Antriebsorgan (3) nur bei einer beschleunigten Winkelgeschwindigkeit antreibt, **dadurch gekennzeichnet, dass** die Freilaufeinheit (8a, 8b) einer Hochdruckpumpe mit schwankendem Antriebsmoment zugeordnet ist, wobei der Zugmittelantrieb (1) des Antriebsorgans (3) mit einem als Steuertrieb der Brennkraftmaschine ausgelegten Zugmittelantrieb (5) verbunden ist.

2. Zugmittelantrieb nach Anspruch 1, wobei die Freilaufeinheit (8a) einem Einbauraum (15) des Antriebsorgans (3) zugeordnet ist, der innenseitig von einem drehstarr mit einer Pumpenwelle (11a) verbundenen Innenring (12) und außenseitig von einem Außenring (16) der Laufscheibe (6) begrenzt ist.

3. Zugmittelantrieb nach Anspruch 1, deren Freilaufeinheit (8b) innerhalb eines Gehäuses (14) der Hochdruckpumpe (20) so eingesetzt ist, dass diese zwei Wellenzapfen (23, 24) der Hochdruckpumpe (20) verbindet.

4. Zugmittelantrieb nach Anspruch 3, wobei ein erster Wellenzapfen (24) in eine topfartige Aufnahme (25) des zweiten Wellenzapfens (24) eingreift und die Freilaufeinheit (8b) in einem sich einstellenden kreisringförmigen Einbauraum (26) zwischen der Aufnahme (25) und dem Wellenzapfen (24) eingesetzt ist.

5. Zugmittelantrieb nach Anspruch 1, wobei die Hochdruckpumpe (20) eine mit der Pumpenwelle (11a) verbundene umlaufende Schwungmasse (10) einschließt.

6. Zugmittelantrieb nach Anspruch 1, wobei als Zugmittel (7) ein Zahnriemen vorgesehen ist, der zumindest teilweise die Laufscheiben (4, 6) umschließt und dabei formschlüssig in eine profilierte Mantelfläche der Laufscheiben (4, 6) eingreift.

7. Zugmittelantrieb nach Anspruch 1, dem eine Spannvorrichtung (9) zugeordnet ist, die vorzugsweise in einem Leerturm an dem Zugmittel (7) kraftschlüssig anliegt.

8. Zugmittelantrieb nach Anspruch 1, bestimmt für eine um einen Drehpunkt schwenkbare, gegen ein Federmittel abgestützte Hochdruckpumpe (20), die gleichzeitig die Funktion einer Spannvorrichtung einschließt.

9. Zugmittelantrieb nach Anspruch 1, wobei die Freilaufeinheit (8a, 8b) eine als Klemmkörperfreilauf ausgebildete Freilaufkupplung, (17a, 17b) umfasst.

10. Zugmittelantrieb nach Anspruch 1, bei dem die Freilaufeinheit (8a, 8b) eine als Klemmrollenfreilauf ausgebildetete Freilaufkupplung, (17a, 17b) aufweist.

11. Zugmittelantrieb nach Anspruch 1, wobei die Freilaufeinheit (8a, 8b) eine als Hülsenfreilauf ausgebildete Freilaufkupplung, (17a, 17b) einschließt.

12. Zugmittelantrieb nach Anspruch 1, deren Freilaufeinheit (8a, 8b) eine als Schlingbandfreilauf ausgebildete Freilaufkupplung, (17a, 17b) umfasst.

## Claims

1. Flexible drive which is provided for driving at least one assembly of an internal combustion engine and comprises a drawing means (7) which connects pulleys (4, 6) of an output element (2) and a drive element (3), a freewheeling unit (8a, 8b), comprising a freewheeling clutch (17a, 17b) and at least one roller bearing (18, 19, 27) being inserted in a circularly annular installation space (15, 26) between radially spaced-apart machine parts of the drive element (3), the freewheeling clutch (17a, 17b) driving the drive element (3) only at an accelerated angular velocity during fluctuations in an angular velocity, **characterized in that** the freewheeling unit (8a, 8b) is assigned to a high-pressure pump having a fluctuating drive moment, the flexible drive (1) of the drive element (3) being connected to a flexible drive (5) which is configured as timing drive of the internal combustion engine.

2. Flexible drive according to Claim 1, the freewheeling unit (8a) being assigned to an installation space (15) of the drive element (3), which installation space (15) is delimited on the inside by an inner ring (12) which is connected rigidly in terms of rotation to a pump shaft (11a) and on the outside by an outer ring (16) of the pulley (6).

3. Flexible drive according to Claim 1, the freewheeling unit (8b) of which is inserted within a housing (14) of the high-pressure pump (20) in such a way that it connects two shaft journals (23, 24) of the high-pressure pump (20).

4. Flexible drive according to Claim 3, a first shaft journal (24) engaging into a cup-shaped receptacle (25) of the second shaft journal (24) and the freewheeling unit (8b) being inserted into a circularly annular installation space (26) which is produced between the receptacle (25) and the shaft journal (24).

5. Flexible drive according to Claim 1, the high-pressure pump (20) including a circulating flywheel mass (10) which is connected to the pump shaft (11a).

6. Flexible drive according to Claim 1, a toothed belt being provided as drawing means (7), which toothed belt encloses the pulleys (4, 6) at least partially and in the process engages in a positively locking manner into a profiled circumferential face of the pulleys (4, 6).

7. Flexible drive according to Claim 1 which is assigned a tensioning apparatus (9) which preferably bears in a non-positive manner against the drawing means (7) in an empty run.

8. Flexible drive according to Claim 1, intended for a high-pressure pump (20) which can pivot about a pivot point, is supported against a spring means and at the same time includes the function of a tensioning apparatus.

9. Flexible drive according to Claim 1, the freewheeling unit (8a, 8b) comprising a freewheeling clutch (17a, 17b) which is configured as a clamping-body freewheel.

10. Flexible drive according to Claim 1, in which the freewheeling unit (8a, 8b) has a freewheeling clutch (17a, 17b) which is configured as a clamping-roller freewheel.

11. Flexible drive according to Claim 1, in which the freewheeling unit (8a, 8b) has a freewheeling clutch (17a, 17b) which is configured as a sleeve-type freewheel.

12. Flexible drive according to Claim 1, the freewheeling unit (8a, 8b) of which comprises a freewheeling clutch (17a, 17b) which is configured as a belt loop freewheel.

## Revendications

1. Entraînement de mécanismes de traction qui est prévu pour entraîner au moins un groupe d'un moteur à combustion interne, comprenant un moyen de traction (7) reliant des disques mobiles (4, 6) d'un organe de réduction (2) et d'un organe d'entraînement (3), une unité de roue libre (8a, 8b), consistant en un accouplement à roue libre (17a, 17b) et en au moins un roulement (18, 19, 27) étant intégrée entre des éléments de machine écartés en direction radiale de l'organe d'entraînement (3) dans un espace de montage (15, 26) en forme d'anneau de cercle, en cas de fluctuations d'une vitesse angulaire, l'accouplement à roue libre (17a, 17b) n'entraînant l'organe d'entraînement (3) qu'à une vitesse angulaire accélérée, **caractérisé en ce que** l'unité de roue libre (8a, 8b) est associée à une pompe haute pression avec couple d'entraînement fluctuant, l'entraînement de mécanismes de traction (1) de l'organe d'entraînement (3) étant relié avec un entraînement de mécanismes de traction (5) conçu sous la forme de moteur vernier du moteur à combustion interne.

2. Entraînement de mécanismes de traction selon la revendication 1, **caractérisé en ce que** l'unité de roue libre (8a) est associée à un espace de montage (15) de l'organe d'entraînement (3), qui est délimité côté intérieur par une bague intérieure (12), reliée de façon rigide en rotation avec un arbre de pompe (11a) et côté extérieur par une bague extérieure (16a) du disque mobile (6).

3. Entraînement de mécanismes de traction selon la revendication 1, dont l'unité de roue libre (8a) est intégrée dans un carter (14) de la pompe haute pression (20), de manière à relier ces deux pivots (23, 24) de la pompe haute pression (20).

4. Entraînement de mécanismes de traction selon la revendication 3, un premier pivot (24) s'engageant dans un logement (25) de type pot du deuxième pivot (24) et l'unité de roue libre (8b) étant intégrée dans un espace de montage (26) en forme d'anneau de cercle s'établissant entre le logement (25) et le pivot (24).

5. Entraînement de mécanismes de traction selon la revendication 1, la pompe haute pression (20) renfermant une masse d'inertie (10) tournante, reliée avec l'arbre de la pompe (11a).

6. Entraînement de mécanismes de traction selon la revendication 1, une courroie dentée entourant au moins partiellement les disques mobiles (4, 6) et s'engageant à cet effet par complémentarité de forme dans une surface d'enveloppe profilée des disques mobiles (4, 6) étant prévue en tant que moyen de traction.

7. Entraînement de mécanismes de traction selon la revendication 1, auquel est associé un dispositif de serrage (9) qui s'appuie par engagement par force de préférence dans un brin lâché sur le moyen de traction (7).

8. Entraînement de mécanismes de traction selon la revendication 1, destiné à une pompe haute pression (20) pivotant autour d'un point de rotation, s'appuyant contre un élément à ressort, comprenant simultanément la fonction d'un dispositif de serrage.

9. Entraînement de mécanismes de traction selon la revendication 1, l'unité de roue libre (8a, 8b) comprenant un accouplement à roue libre (17a, 17b) conçu sous la forme d'une roue libre à corps de serrage.

10. Entraînement de mécanismes de traction selon la revendication 1, l'unité de roue libre (8a, 8b) comportant un accouplement à roue libre (17a, 17b) conçu sous la forme de roue libre (17a, 17b) à rouleaux de serrage.

11. Entraînement de mécanismes de traction selon la revendication 1, l'unité de roue libre (8a, 8b) comprenant un accouplement à roue libre (17a, 17b) conçu sous la forme de roue libre à douille.

12. Entraînement de mécanismes de traction selon la revendication 1, dont l'unité de roue libre (8a, 8b) comprend un accouplement à roue libre (17a, 17b) conçu sous la forme de roue libre à bande d'enroulement.
